# EUROPÄISCHE PATENTSCHRIFT

(11) **EP 1 199 409 B1**
(45) Veröffentlichungstag und Bekanntmachung des Hinweises auf die Patenterteilung: **10.08.2005**
(21) Anmeldenummer: 01120529.1
(22) Anmeldetag: 29.08.2001
(51) Int. Cl.: E02D 29/05, E02D 5/20

(54) **Tiefbauwerk, insbesondere Tunnel**
Civil engineering structure, e.g. tunnel
Ouvrage de génie civil, par exemple tunnel

(30) Priorität: 20.10.2000 DE 10052272
(43) Veröffentlichungstag der Anmeldung: 24.04.2002
(73) Patentinhaber: Bechert, Heinrich, Prof. Dr.-Ing., 70188 Stuttgart (DE)
(72) Erfinder: Bechert, Heinrich, Prof. Dr.-Ing., 70188 Stuttgart (DE)
(74) Vertreter: Patentanwalts-Partnerschaft, Rotermund + Pfusch + Bernard

(56) Entgegenhaltungen:
- DE-A- 19 547 911
- PATENT ABSTRACTS OF JAPAN vol. 007, no. 001 (M-183), 6. Januar 1983 (1983-01-06) & JP 57 161231 A (NIPPON KOKAN KK), 4. Oktober 1982 (1982-10-04)
- PATENT ABSTRACTS OF JAPAN vol. 013, no. 519 (M-895), 20. November 1989 (1989-11-20) & JP 01 210523 A (BRIDGESTONE CORP), 24. August 1989 (1989-08-24)

## Beschreibung

In offener Bauweise erstelltes Tiefbauwerk, insbesondere Tunnel, mit in das Erdreich eingetriebenen Spundwänden aus Stahl, einer zwischen den Spundwänden als untere Begrenzung eines Bauwerkinnenraumes angeordneten Sohle aus Beton oder ähnlich feuerfestem Material, einer den Bauwerkinnenraum nach oben abschließenden Abdeckung sowie einer die Abdeckung auf der Sohle abstützenden armierten Betonstruktur an bzw. vor den Spundwänden.

Als Unterführungen an Straßen und Bahnhöfen vorgesehene Tunnel oder unterhalb von Straßenzügen verlaufende Tunnel von U- und S-Bahnen werden regelmäßig in offener Bauweise erstellt, wobei zunächst die späteren Längswände des jeweiligen Tunnels bildende Spundwände in das Erdreich eingetrieben werden, die während des Tunnelbaus als Absicherung der für den Tunnel vorgesehenen Baugrube gegenüber dem seitlichen Erdreich dienen. Zwischen den Spundwänden wird nach entsprechender Ausschachtung der Baugrube eine mit Bewehrungen versehene Betonsohle hergestellt, welche einerseits den Tunnelinnenraum nach unten abgrenzt und abdichtet und andererseits auch als Abstandshalter für die Spundwände dient. Nach oben wird der Tunnel durch eine von den Spundwänden getragene Abdeckung abgeschlossen, deren Tragfähigkeit regelmäßig für hohe statische und dynamische Lasten ausgelegt sein muß. Beispielsweise kann die Abdeckung eine Straße oder ein Eisenbahngleis sowie das gegebenenfalls zwischen Straße und Eisenbahngleis vorgesehene Erdreich tragen.

Trotz eines regelmäßig hohen Aufwandes zur Vermeidung von Brandfällen in Tunneln kann der Eintritt eines solchen Unfalles nicht ausgeschlossen werden. Deshalb muß die Tragfähigkeit eines Tunnels auch bei und nach einem Brand sicher gewährleistet sein.

In diesem Zusammenhang sind die regelmäßig aus Stahl bestehenden Spundwände kritisch, da die Belastbarkeit von Stahl und sonstigen Eisen-Baumaterialien unter großer Hitze deutlich abnimmt und nach einer Glühphase deutlich vermindert bleibt.

Aus diesem Grunde werden die Spundwände bei Bauwerken der eingangs angegebenen Art bisher durch eine Schutzabdeckung aus einem unter Hitze aufschäumenden und damit als Wärmeisolator wirkenden Material geschützt. Die Anbringung entsprechender Überzüge ist jedoch sehr personalaufwändig und teuer und in neuerer Zeit infolge höherer Brandbelastungskurven in den Brandschutzvorschriften nicht mehr ausreichend.

Aus dem Abstract zu JP 57161231 ist ein Tiefbauwerk mit den eingangs angegebenen Merkmalen bekannt. Dabei bilden die Spundwände mit jeweils innenseitig vor den Spundwänden angeordneten Betonwänden einen Verbund, und die Abdeckung ist zwischen den Spundwänden angeordnet und ausschließlich über die Betonwände abgestützt. Die Abdeckung kann also erst nach Erstellung der Betonwände bzw. nur zusammen mit den Betonwänden hergestellt werden. Dementsprechend muss für eine vergleichsweise lange Zeit eine offene Baugrube in Kauf genommen werden.

Aufgabe der Erfindung ist es nun, bei einem Tiefbauwerk der eingangs angegebenen Art eine besonders hohe Feuersicherheit zu gewährleisten und die Möglichkeit zu bieten, die Abdeckung frühzeitig anzuordnen und zu belasten.

Diese Aufgabe wird erfindungsgemäß dadurch gelöst, dass
- die Last der Abdeckung sowie die Lasten einer gegebenenfalls über der Abdeckung vorgesehenen Überdeckung bzw. dort vorgesehener überdeckender Bauwerke von den Spundwänden aufgenommen werden,
- als Betonstruktur vor bzw. an den Spundwänden zwischen Sohle und Abdeckung Betonsäulen, insbesondere Stahlbetonsäulen, für die vertikale Abstützung der Abdeckung bei durch Brandbelastung verminderter oder gar verschwindender Tragkraft der Spundwände vorgesehen sind und
- die Abdeckung im Bereich der Betonsäulen vorgefertigte Öffnungen zur Einbringung von Ortsbeton zur Herstellung der Betonsäulen aufweist.

Dabei nutzt die Erfindung mit Vorteil die Tatsache, daß die Spundwände zur Erhöhung ihrer Biegesteifigkeit Wellenform mit alternierend aufeinanderfolgenden, jeweils in Vertikalrichtung erstreckten Spundwandbergen und -tälern aufweisen und die Betonsäulen ohne Beschränkung des Freiraum-Profiles des Tunnels bzw. Tiefbauwerkes innerhalb der vertikalen Täler auf der Innen- bzw. Luftseite der Spundwände untergebracht werden können.

Hierbei können die Betonsäulen gleichzeitig dazu dienen, sogenannte Spundwandschlösser, d.h. etwa mittig der Flanken der Spundwandtäler angeordnete formschlüssige Verbindungen zwischen umgeschlagenen Rändern rinnenförmiger SpundwandSegmente, aus denen die Spundwände zusammengesetzt sind, abzudichten.

Die erfindungsgemäß vorgesehenen zusätzlichen Säulen zwischen Abdeckung und Sohle können also neben ihrer Tragfunktion auch die Funktion von Abdichtungen für die Spundwandschlösser übernehmen und dementsprechend herkömmliche Abdichtmaßnahmen erübrigen.

Im übrigen wird hinsichtlich bevorzugter Merkmale der Erfindung auf die Ansprüche sowie die nachfolgende Erläuterung der Zeichnung verwiesen, anhand der eine besonders bevorzugte Ausführungsform der Erfindung näher beschrieben wird.

Dabei zeigt
- Fig. 1: einen schematisierten Querschnitt eines in offener Bauweise erstellten Tunnels,
- Fig. 2: einen Horizontalschnitt eines Spundwandabschnittes entsprechend der Schnittlinie II-II in Fig. 1 und
- Fig. 3: ein Schnittbild der Übergangsbereiches zwischen einer Säule und der Sohle des Tunnels entsprechend den Ausschnitt III in Fig. 1.
Der in Fig. 1 schematisiert dargestellte Tunnel besteht im wesentlichen aus seitlichen Spundwänden 1 aus Stahl, einer den Tunnelinnenraum nach unten begrenzenden Sohle 2 aus Beton sowie einer den Tunnelinnenraum nach oben begrenzenden Abdeckung 3, ebenfalls aus Beton.

Die Spundwände 1 bestehen gemäß Fig. 2 aus rinnenförmigen Stahlsegmenten 1' mit unter Bildung hinterschnittener Profile umgeschlagenen Rändern 1''. Dabei greifen die Ränder 1'' aneinander angrenzender Stahlsegmente 1' der Spundwände 1 formschlüssig unter Bildung sogenannter Spundwandschlösser ineinander, derart, daß in Längsrichtung einer Spundwand 1 aufeinanderfolgende Segmente 1' alternierend in Vertikalrichtung erstreckte Spundwandtäler bzw. -berge bilden, wobei jeweils ein der Innen- bzw. Luftseite einer Spundwand 1 zugewandtes Spundwandtal auf der Außen- bzw. Erdseite der jeweiligen Spundwand 1 einen Spundwandberg darstellt.

Beim Bau eines Tunnels werden zunächst die Spundwandsegmente 1' unter Bildung der Spundwände 1 in das Erdreich eingetrieben. Sodann wird Erdreich zwischen den Spundwänden ausgegraben, wobei die Spundwände 1 die auf diese Weise erstellte Baugrube seitlich gegen das angrenzende Erdreich sichern. Soweit erforderlich, können die Spundwände 1 durch in das angrenzende Erdreich eingesetzte Anker 4 gegen den Druck des Erdreiches gesichert werden. Nach hinreichender Ausschachtung der Baugrube zwischen den Spundwänden 1, welche sich regelmäßig bis in eine Tiefe erstrecken, die die Tiefe der Baugrube deutlich übersteigt, wird die Betonsohle 2, in der Regel mit Ortsbeton, hergestellt. Mittels Dübel od.dgl., die entsprechenden Öffnungen der Spundwände durchsetzen und in die Sohle 2 eingebettet sind, kann eine hochbelastbare Verbindung zwischen der Sohle 2 und den Spundwänden 1 gewährleistet werden.

Nachfolgend wird die Abdeckung 3, die in der Regel aus vorgefertigten Betonteilen besteht, auf die Oberränder der Spundwände 1 aufgelegt. Die Last der Abdeckung 3 sowie die Lasten einer gegebenenfalls über der Abdeckung 3 vorgesehenen Überdeckung bzw. dort vorgesehener überdeckender Bauwerke, z.B. Gleisanlagen von Bahnhöfen, wird also von den Spundwänden 1 aufgenommen und unmittelbar oder über die mit den Spundwänden 1 verbundene Sohle 2 auf den Untergrund abgetragen.

Die Besonderheit der Erfindung liegt nun darin, daß in luftraumseitigen Tälern der Spundwände 1 Betonsäulen 5 angeordnet sind. Zur Herstellung der Betonsäulen 5 werden zunächst in den für die Betonsäulen 5 vorgesehenen luftseitigen Täler der Spundwände 1 Bewehrungen 6 aus Stahlstäben od.dgl. angeordnet, die miteinander durch Bewehrungsdrähte gitterartig verbunden sein können und aus der Sohle 2 herausragende Bewehrungsstäbe 7 überlappen, wobei wiederum durch Bewehrungsdrähte od.dgl. eine Verbindung zwischen den sohlenseitigen Bewehrungsteilen 7 und den säulenseitigen Bewehrungsstäben 6 erzeugt werden kann.

Gegebenenfalls können auch aus den die Abdeckung 3 bildenden Betonplatten Bewehrungsteile herausstehen, die ebenfalls mit der säulenseitigen Bewehrung 6 verbunden werden können.

Sodann wird auf der Luftseite der Spundwand vor den für die Betonsäulen 5 vorgesehenen Spundwandtälern eine Verschalung angeordnet, die zusammen mit den vorgenannten Spundwandtälern säulenförmige Hohlräume umschließt, die nachfolgend, durch entsprechende vorgefertigte Öffnungen in der Abdeckung 3 mit Ortsbeton ausgegossen werden.

Nach dem Abbinden des Betons kann die vorgenannte Verschalung wieder entfernt werden.

## Patentansprüche

1. In offener Bauweise erstelltes Tiefbauwerk, insbesondere Tunnel, mit in das Erdreich eingetriebenen Spundwänden (1) aus Stahl, einer zwischen den Spundwänden als untere Begrenzung eines Bauwerkinnenraumes angeordneten Sohle (2) aus Beton oder ähnlich feuerfestem Material, einer den Bauwerkinnenraum nach oben abschließenden Abdeckung (3) sowie einer die Abdeckung auf der Sohle abstützenden armierten Betonstruktur an bzw. vor den Spundwänden,
**dadurch gekennzeichnet, dass**
- die Last der Abdeckung (3) sowie die Lasten einer gegebenenfalls über der Abdeckung vorgesehenen Überdeckung bzw. dort vorgesehener überdeckender Bauwerke von den Spundwänden (1) aufgenommen werden,
- als Betonstruktur vor bzw. an den Spundwänden (1) zwischen Sohle (2) und Abdeckung (3) Betonsäulen (5), insbesondere Stahlbetonsäulen, für die vertikale Abstützung der Abdeckung bei durch Brandbelastung verminderter oder gar verschwindender Tragkraft der Spundwände vorgesehen sind und
- die Abdeckung (3) im Bereich der Betonsäulen (5) vorgefertigte Öffnungen zur Einbringung von Ortsbeton zur Herstellung der Betonsäulen aufweist.

2. Tiefbauwerk nach Anspruch 1,
**dadurch gekennzeichnet,**
**dass** die Spundwände (1) Wellenform mit alternierend aufeinanderfolgenden, jeweils in Vertikalrichtung erstreckten Spundwandbergen und -tälern aufweisen und die Betonsäulen (5) innerhalb der vertikalen Täler auf der Innen- bzw. Luftseite der Spundwände (1) angeordnet sind.

3. Tiefbauwerk nach Anspruch 2,
**dadurch gekennzeichnet,**
**dass** die zumindest teilweise aus Ortsbeton hergestellten Betonsäulen (5) zwischen Segmenten (1') der Spundwände (1) ausgebildete Spundwandschlösser abdichten.

4. Tiefbauwerk nach einem der Ansprüche 1 bis 3,
**dadurch gekennzeichnet,**
**dass** die Betonsäulen (5) mit eingebetteten Bewehrungen versehen sind, wobei aus der Sohle (2) herausstehende sohlenseitige Bewehrungen (7) und/oder aus der Abdeckung (3) heraussstehende abdeckungsseitige Bewehrungen und den Betonsäulen (5) zugeordnete säulenseitige Bewehrungen (6) einander überlappen.

5. Tiefbauwerk nach einem der Ansprüche 1 bis 4,
**dadurch gekennzeichnet,**
**dass** die Abdeckung (3) aus vorgefertigten Betonteilen besteht.

## Claims

1. A below-grade structure constructed in an open construction style, in particular a tunnel, having sheet pilings (1) made of steel driven into the ground, a foundation (2) made of concrete or a similar fire-resistant material situated between the sheet pilings as the lower border of an interior of the construction, a cover (3) that closes the interior of the structure at the top and a reinforced concrete structure on and/or in front of the sheet pilings to support the cover on the foundation,
**characterized in that**
- the load of the cover (3) and the loads of an outer cover optionally provided above the cover and/or covering structures provided there are supported by the sheet pilings (1),
- concrete pillars (5), in particular steel-reinforced concrete pillars, are provided as the concrete structure in front of and/or on the sheet pilings (1) between the foundation (2) and the cover (3) are provided for the vertical support of the cover when the load-bearing strength of the sheet pilings has been reduced due to a fire or is even negligible and
- the cover (3) has openings provided in the area of the concrete pillars (5) for introducing in-situ cast concrete to produce the concrete pillars.

2. The below-grade structure according to claim 1,
**characterized in that**
the sheet pilings (1) have a corrugated shape with alternating hills and valleys of the sheet piling extending successively in alternation in the vertical direction, and the concrete pillars (5) are arranged within the vertical valleys on the inside and/or the air side of the sheet pilings (1).

3. The below-grade structure according to claim 2,
**characterized in that**
the concrete pillars (5) that are made at least partially of in-situ cast concrete seal the sheet piling locks formed between segments (1') of the sheeting pilings (1).

4. The below-grade structure according to any one of claims 1 through 3,
**characterized in that**
the concrete pillars (5) are provided with embedded reinforcements, whereby reinforcements (7) protruding out of the foundation (2) on the foundation side and/or reinforcements on the cover side protruding out of the cover (3) overlap one another and the reinforcements (6) on the pillar side provided for the concrete pillars (5).

5. The below-grade structure according to any one of claims 1 through 4,
**characterized in that**
the cover (3) is made of prefabricated concrete parts.

## Revendications

1. Ouvrage de génie civil érigé en construction à ciel ouvert, en particulier tunnel, comprenant des rideaux de palplanches en acier (1) enfoncés dans la terre, un radier (2) en béton ou matériau réfractaire analogue, disposé entre les rideaux de palplanches en tant que délimitation inférieure d'un espace intérieur de l'ouvrage, une couverture (3) fermant vers le haut l'espace intérieur de l'ouvrage, ainsi qu'une structure en béton armé sur et/ou devant les rideaux de palplanches, qui supporte la couverture sur le radier,
**caractérisé en ce que**
- la charge de la couverture (3) ainsi que les charges d'un recouvrement éventuellement prévu au-dessus de la couverture et/ou d'ouvrages de recouvrement prévus en cet endroit sont absorbées par les rideaux de palplanches (1),
- en tant que structure en béton devant et/ou sur les rideaux de palplanches (1), des colonnes en béton, en particulier des colonnes en béton armé, sont prévues entre le radier (2) et la couverture (3) pour le soutènement vertical de la couverture en cas de force portante des rideaux de palplanches réduite ou voire infiniment faible sous l'effet d'une charge d'incendie et
- la couverture (3) présente des ouvertures préfabriquées dans la zone des colonnes en béton (5) pour l'introduction de béton coulé sur place en vue de la construction des colonnes en béton.

2. Ouvrage de génie civil suivant la revendication 1, **caractérisé en ce que** les rideaux de palplanches (1) présentent une forme ondulée avec des creux et des crêtes de rideaux en alternance successive, s'étendant respectivement dans la direction verticale, et les colonnes en béton (5) sont disposées à l'intérieur des creux verticaux sur le côté intérieur et/ou côté air des rideaux de palplanches (1).

3. Ouvrage de génie civil suivant la revendication 2, **caractérisé en ce que** les colonnes en béton (5), construites au moins en partie en béton coulé sur place, étanchéifient des crochets de joints réalisés entre des segments (1') des rideaux de palplanches (1).

4. Ouvrage de génie civil suivant l'une des revendications 1 à 3, **caractérisé en ce que** les colonnes en béton (5) sont munies d'armatures enrobées, des armatures (7) côté radier dépassant du radier (2) et/ou des armatures côté couverture dépassant de la couverture (3) et des armatures (6) côté colonnes associées aux colonnes en béton (5) se chevauchant mutuellement.

5. Ouvrage de génie civil suivant l'une des revendications 1 à 4, **caractérisé en ce que** la couverture (3) est constituée d'éléments préfabriqués en béton.
